# EUROPÄISCHE PATENTSCHRIFT

(11) **EP 3 878 314 B1**
(45) Veröffentlichungstag und Bekanntmachung des Hinweises auf die Patenterteilung: **27.05.2026**
(21) Anmeldenummer: 21161444.1
(22) Anmeldetag: 09.03.2021
(51) Int. Cl.: A47B 88/457, A47B 88/463, A47B 88/47, A47B 88/75, A47F 10/00

(54) **MOEBELTEIL-BEWEGUNGSSTEUERUNGSVORRICHTUNG UND MOEBEL**
FURNITURE AND FURNITURE ITEM MOTION CONTROL DEVICE
DISPOSITIF DE COMMANDE DE MOUVEMENT D'UNE PARTIE DE MEUBLE ET MEUBLE

(30) Priorität: 10.03.2020 DE 202020101299 U
(43) Veröffentlichungstag der Anmeldung: 15.09.2021
(73) Patentinhaber: Grass GmbH, 6973 Höchst (AT)
(72) Erfinder: Martin, Tobias, 88279 Amtzell (DE)
(74) Vertreter: RavensPAT Patentanwälte Partnerschaft mbB

(56) Entgegenhaltungen:
- WO-A1-2007/006061
- WO-A1-2007/092969
- AT-U1- 12 564
- DE-U1- 202012 009 566
- US-A- 5 158 347
- US-A1- 2009 102 338

## Beschreibung

Die Erfindung betrifft ein System aus mindestens zwei Möbelteil-Bewegungssteuerungsvorrichtungen zur Steuerung der Bewegung eines bewegbaren Möbelteils relativ zu einem Möbelkorpus eines Möbels und ein Möbel mit einer solchen Möbelteil-Bewegungssteuerungsvorrichtung.

### Stand der Technik

Möbel weisen einen Möbelkorpus und häufig ein oder mehrere bewegbare Möbelteile, insbesondere Schubladen auf. Das bewegbare Möbelteil ist über Führungsmittel, zum Beispiel Auszugsschienen beweglich. Meist umfassen die Führungsmittel zwei oder drei Auszugsschienen, aufgeteilt in eine Korpusschiene, eine Schubladenschiene, und ggf. eine Mittelschiene.

Um den Bedienkomfort für einen Nutzer zu erhöhen gibt es Lösungen, welche das bewegbare Möbelteil mit einer Auswerfereinheit, zumindest teilweise aus dem Möbelkorpus herausbewegen. Die Auswerfereinheit kann sowohl elektrisch, elektro-mechanisch, als auch mechanisch ausgebildet sein. Relevanter Stand der Technik findet sich in den Dokumenten WO 2007/006061 A1, US 5 158 347 A, WO 2007/092969 A1, US 2009/102338 A1 sowie DE 20 2012 009566 U1.

Bei größeren, insbesondere breiten und entsprechend schweren bewegbaren Möbelteilen werden häufig zwei Auswerfereinheiten eingesetzt. Die zwei Auswerfereinheiten sind z.B. an den beiden Seitenwänden des Möbelkorpus anordenbar. Die zwei Auswerfereinheiten ermöglichen ein gleichmäßiges Herausbewegen des bewegbaren Möbelteils aus dem Möbelkorpus. Eine Abstimmung, insbesondere Synchronisation der Auswerfereinheiten ist für eine störungsfreie Verwendung der bewegbaren Möbelteile notwendig.

Die Abstimmung der Auswerfereinheiten erfolgt mechanisch über eine Stange. Hierbei tritt der Nachteil auf, dass die Montage sehr zweitaufwändig ist.

### Aufgabe und Vorteile der Erfindung

Aufgabe der Erfindung ist, ein verbessertes System aus mindestens zwei Möbelteil-Bewegungssteuerungsvorrichtungen bereitzustellen. Insbesondere soll mit der verbesserten Möbelteil-Bewegungssteuerungsvorrichtung eine verbesserte Abstimmung zwischen mehreren Möbelteil-Bewegungssteuerungsvorrichtungen ermöglicht werden.

Die Aufgabe wird durch die Merkmale der unabhängigen Ansprüche gelöst.

In den abhängigen Ansprüchen sind vorteilhafte und zweckmäßige Weiterbildungen und Varianten der Erfindung angegeben.

Die Erfindung geht aus von einer Möbelteil-Bewegungssteuerungsvorrichtung zur Montage an einem Möbelkorpus eines Möbels und/oder an einem bewegbaren Möbelteil des Möbels, wobei das bewegbare Möbelteil über Führungsmittel an dem Möbelkorpus des Möbels geführt ist, wobei an dem Möbelkorpus und/oder am bewegbaren Möbelteil eine Auswerfereinheit angeordnet ist, wobei jeder Möbelteil-Bewegungssteuerungsvorrichtung eine Auswerfereinheit zugeordnet ist, wobei die Auswerfereinheit dazu ausgelegt ist, die Bewegung des bewegbaren Möbelteils zu beeinflussen.

Vorzugsweise wird der Möbelkorpus gebildet aus zwei gegenüberliegenden Seitenwänden, einem Oberboden, einem Unterboden und einer Rückwand. Weiter umfasst das Möbel ein oder mehrere bewegbare Möbelteile. Insbesondere ist das bewegbare Möbelteil als eine Schublade, eine Tür, eine Klappe oder dergleichen ausgebildet. Die Schublade oder Klappe ist am Möbelkorpus über Führungsmittel, beispielsweise Auszugsschienen, ausgebildet als Teil- oder Vollauszüge, und/oder über ein Scharnier und/oder über einen Klappenbeschlag am Möbelkorpus beweglich geführt. Zum Beispiel umfasst das bewegbare Möbelteil insbesondere an einer vorderen Seite eine Frontblende.

Vorteilhafterweise ist die Möbelteil-Bewegungssteuerungsvorrichtung an der Seitenwand des Möbelkorpus und/oder an der Rückwand des Möbelkorpus und/oder an den Führungsmitteln montierbar. Ebenso ist eine Montage der Möbelteil-Bewegungssteuerungsvorrichtung an dem bewegbaren Möbelteil, insbesondere an einer Seitenwand des bewegbaren Möbelteils und/oder an einer Unterseite des bewegbaren Möbelteils denkbar.

Beispielsweise ist die Auswerfereinheit am Möbelkorpus, z.B. an der Rückwand anordenbar. Ebenso ist die Auswerfereinheit an der Seitenwand des Möbelkorpus befestigbar. Bevorzugt ist die Auswerfereinheit derart vorhanden, dass sie im montierten Zustand mit dem bewegbaren Möbelteil zusammenwirkt. Vorteilhafterweise ist die Auswerfereinheit als eine automatische Auswerfereinheit ausgebildet. Insbesondere ist die Auswerfereinheit als eine Ausstoß- und/oder Einzugsautomatik, z.B. eine Touch-Latch-Einheit und/oder eine elektrische und/oder elektromechanische Auswerfereinheit ausgebildet. Bevorzugt überträgt die Auswerfereinheit eine Kraft auf das bewegbare Möbelteil mittels z.B. eines Hebels und/oder eines Hakens.

In einer bevorzugten Ausführungsform sind an dem bewegbaren Möbelteil mehrere, insbesondere genau zwei Auswerfereinheiten anordenbar. Vorteilhafterweise sind die Auswerfereinheiten jeweils an der Seitenwand des Möbelkorpus anordenbar. Beispielsweise ist der Möbelteil-Bewegungssteuerungsvorrichtung die Auswerfereinheit zugeordnet. Vorteilhafterweise ist an der Möbelteil-Bewegungssteuerungsvorrichtung die Auswerfereinheit angeordnet. Erfindungsgemäß ist jede Möbelteil-Bewegungssteuerungsvorrichtung mit der Auswerfereinheit verbindbar. Zum Beispiel ist die Möbelteil-Bewegungssteuerungsvorrichtung mit der Auswerfereinheit verbunden. Beispielsweise umfasst die Möbelteil-Bewegungssteuerungsvorrichtung die Auswerfereinheit. In einer vorteilhaften Ausführungsvariante sind die Möbelteil-Bewegungssteuerungsvorrichtung und die Auswerfereinheit in einem gemeinsamen Gehäuse angeordnet.

Der Kern der Erfindung ist, dass jede Möbelteil-Bewegungssteuerungsvorrichtung mindestens eine Sende- und Empfangseinheit aufweist, welche dazu ausgelegt ist, eine erste Information von einer zweiten Möbelteil-Bewegungssteuerungsvorrichtung drahtlos zu empfangen, und/oder eine, insbesondere zweite, Information an die zweite Möbelteil-Bewegungssteuerungsvorrichtung drahtlos zu senden.

Vorteilhafterweise ist die Sende- und Empfangseinheit der zweiten Möbelteil-Bewegungssteuerungsvorrichtung dazu ausgelegt die zweite Information drahtlos zu empfangen.

Eine drahtlose Informationsübertragung ermöglicht eine kostengünstige Verbindung von mehreren Möbelteil-Bewegungssteuerungsvorrichtungen. Ebenso ist eine schnelle Montage möglich und auch eine nachträgliche Ausrüstung des Möbels mit einer oder mehreren Möbelteil-Bewegungssteuerungsvorrichtungen ist möglich, da nur wenige Komponenten montiert werden müssen.

Bevorzugterweise ist die Möbelteil-Bewegungssteuerungsvorrichtung mit der Auswerfereinheit über eine Signalübermittlungsschnittstelle verbunden. Insbesondere ist die Auswerfereinheit dazu ausgelegt, Informationen welche von der Möbelteil-Bewegungssteuerungsvorrichtung über die Signalübermittlungsschnittstelle an die Auswerfereinheit übertragen werden können, zur Bewegungsbeeinflussung des bewegbaren Möbelteils zu verwenden. Insbesondere ist die Signalübermittlungsschnittstelle an der Auswerfereinheit angeordnet. In einer bevorzugten Ausführungsform umfasst die Auswerfereinheit die Signalübermittlungsschnittstelle.

Vorteilhafterweise gibt die Auswerfereinheit über die Signalübermittlungsschnittstelle Informationen an die Möbelteil-Bewegungssteuerungsvorrichtung weiter. Insbesondere sendet die Sende- und Empfangseinheit der Möbelteil-Bewegungssteuerungsvorrichtung Informationen an die weitere Möbelteil-Bewegungssteuerungsvorrichtung. Vorteilhafterweise ist die Auswerfereinheit, welche z.B. die Signalübermittlungsschnittstelle umfasst, mittels Informationen steuerbar, wobei die Informationen von der Möbelteil-Bewegungssteuerungsvorrichtung bereitgestellt werden.

In einer bevorzugten Ausführungsform ist die Möbelteil-Bewegungssteuerungsvorrichtung dazu ausgelegt, elektromagnetische Wellen zu senden und/oder zu empfangen. Vorzugsweise liegen die Informationen, welche zwischen zwei Möbelteil-Bewegungssteuerungsvorrichtungen ausgetauscht werden, als Signale in Form elektromagnetischer Wellen vor. Beispielsweise umfasst die Möbelteil-Bewegungssteuerungsvorrichtung ein Gehäuse. In einer vorteilhaften Ausführungsform ist das Gehäuse mehrheitlich geschlossen. Insbesondere ist das Gehäuse an mindestens einer Stelle für elektromagnetische Wellen mit Wellenlängen zwischen 315 nm und 1000 m durchlässig.

Beispielsweise ist die Möbelteil-Bewegungssteuerungsvorrichtung dazu ausgelegt elektromagnetische Wellen mit Wellenlängen zwischen 315 nm und 1 mm zu senden und/oder zu empfangen. Bevorzugt ist die Möbelteil-Bewegungssteuerungsvorrichtung dazu ausgelegt elektromagnetische Wellen mit Wellenlängen im Bereich des sichtbaren Lichts und/oder des Infrarots zu senden und/oder zu empfangen. Beispielsweise ist die Sende- und Empfangseinheit dazu ausgelegt, Infrarot mit einer Wellenlänge von 780 nm bis 1 mm, zum Beispiel von 900 nm bis 960 nm, insbesondere mit einer Wellenlänge von 940 nm zu senden und/oder zu empfangen. Vorzugsweise ist die Sende- und Empfangseinheit als ein IR-Sender/Empfänger ausgebildet. Durch die Verwendung einer Signalübertragung mittels IR ergibt sich ein kostengünstiger Aufbau der Möbelteil-Bewegungssteuerungsvorrichtung. Ebenso erfordert die Signalübertragung mittels IR nur einen geringen Zertifizierungsaufwand.

Eine weitere bevorzugte Ausführungsform der Möbelteil-Bewegungssteuerungsvorrichtung ist dazu ausgelegt elektromagnetische Wellen mit Frequenzen im ISM-Band, zu senden und/oder zu empfangen. Bevorzugt ist die Sende- und Empfangseinheit dazu ausgelegt Frequenzen im ISM-Band zu senden und/oder zu empfangen. Vorteilhafterweise umfasst die Sende- und Empfangseinheit in dieser Ausführungsform eine Antenne, z.B. eine Funkantenne. Insbesondere ist die Antenne als eine Antenne ausgebildet, welche Frequenzen im ISM-Band überträgt. Das ISM-Band ist ein Frequenzbereich, welcher für Hochfrequenzanwendungen in Industrie, Wissenschaft und Medizin zur Verfügung steht. Hierunter fallen beispielsweise Frequenzen von 2,3 GHz bis 2,6 GHz, insbesondere 2,4 GHz und/oder Frequenzen zwischen 13,50 MHz und 13,60 MHz, bevorzugt 13,56 MHz. Bevorzugterweise handelt es sich bei dem verwendeten Übertragungsprotokoll um zibBee, Z-wave, Bluetooth, NFC und/oder ein anderes Funk-Übertragungsprotokoll. Zum Beispiel wird die Information, welche zwischen zwei Möbelteil-Bewegungssteuerungsvorrichtungen übertragen werden soll, von der Sende- und Empfangseinheit der ersten Möbelteil-Bewegungssteuerungsvorrichtung in das Übertragungsprotokoll eingefügt. Vorteilhafterweise wird das Übertragungsprotokoll mit der Information an die Sende- und Empfangseinheit der zweiten Möbelteil-Bewegungssteuerungsvorrichtung übertragen. Von der Sende- und Empfangseinheit der zweiten Möbelteil-Bewegungssteuerungsvorrichtung ist die Information aus dem Übertragungsprotokoll entnehmbar und nutzbar.

Eine Signalübertragung mittels Funk zwischen mehreren Möbelteil-Bewegungssteuerungsvorrichtungen ermöglicht einen flexiblen Einsatz und Einbau der miteinander verbundenen Möbelteil-Bewegungssteuerungsvorrichtungen. Eine Integration der Möbelteil-Bewegungssteuerungsvorrichtung in eine Smart-Home-Umgebung ist ebenfalls möglich.

Vorzugsweise sind bei der Verbindung mittels Funk mehrere Möbelteil-Bewegungssteuerungsvorrichtungen miteinander verbindbar und Informationen zwischen den mehreren Möbelteil-Bewegungssteuerungsvorrichtungen übertragbar. Insbesondere ist die Möbelteil-Bewegungssteuerungsvorrichtung dazu ausgelegt, mit einer weiteren, insbesondere mit mehreren weiteren Möbelteil-Bewegungssteuerungsvorrichtung verbunden zu sein. Die mehreren Möbelteil-Bewegungssteuerungsvorrichtungen sind durch z.B. eine Wand des Möbels aus Holz und/oder Kunststoff und/oder einem Verbundmaterial verbindbar.

In einer bevorzugten Ausführungsform umfasst die Möbelteil-Bewegungssteuerungsvorrichtung mehrere Sende- und Empfangseinheiten. Vorteilhafterweise umfasst die Möbelteil-Bewegungssteuerungsvorrichtung eine erste und eine zweite Sende- und Empfangseinheit. Zum Beispiel sind die zwei Sende- und Empfangseinheiten gleich oder unterschiedlich ausgebildet. Insbesondere ist die erste Sende- und Empfangseinheit als die Antenne ausgebildet und die zweite Sende- und Empfangseinheit als der IR-Sender/Empfänger. Möglich ist auch, dass die erste Sende- und Empfangseinheit als der IR-Sender/Empfänger ausgebildet ist und die zweite Sende- und Empfangseinheit als die Antenne.

In einer weiteren vorteilhaften Ausführungsform umfasst die Möbelteil-Bewegungssteuerungsvorrichtung eine Energieversorgung. Vorzugsweise umfasst die Energieversorgung ein Netzkabel und/oder eine Batterie und/oder ein Akkumulator. Beispielsweise ist die Energieversorgung als ein Anschluss für ein Netzkabel, ein Fach für eine Batterie und/oder einen Akkumulator und/oder als ein Solarmodul vorhanden.

Erfindungsgemäß ist ein System aus mindestens zwei Möbelteil-Bewegungssteuerungsvorrichtungen bildbar. Die Möbelteil-Bewegungssteuerungsvorrichtungen umfassen vorteilhafterweise mindestens eine der bisher beschriebenen Eigenschaften. In einer bevorzugten Ausführungsform sind zum Beispiel zwei Möbelteil-Bewegungssteuerungsvorrichtungen derart anordenbar, insbesondere am Möbel, dass eine Sichtverbindung zwischen den Sende- und/oder Empfangseinheiten besteht. Vorzugsweise ist das Möbel dazu ausgelegt, dass zum Beispiel zwei Möbelteil-Bewegungssteuerungsvorrichtungen derart anordenbar sind, dass eine Sichtverbindung zwischen den Sende- und Empfangseinheiten besteht. Weiter bevorzugt ist diese Ausgestaltung, wenn es sich um Möbelteil-Bewegungssteuerungsvorrichtungen handelt, welche mittels IR miteinander in Verbindung stehen.

In einer bevorzugten Ausgestaltungsvariante sind mehrere Möbelteil-Bewegungssteuerungsvorrichtungen miteinander verbindbar. Vorteilhafterweise bilden mehrere Möbelteil-Bewegungssteuerungsvorrichtungen ein System. Bevorzugterweise sind mehrere, insbesondere zwei Möbelteil-Bewegungssteuerungsvorrichtungen miteinander synchronisiert. Vorteilhafterweise ermöglicht die Verbindung von mehreren Möbelteil-Bewegungssteuerungsvorrichtungen eine Synchronisierung. Zum Beispiel ist ein Bewegungsablauf des bewegbaren Möbelteils durch die Verbindung mehrerer Möbelteil-Bewegungssteuerungsvorrichtungen synchronisierbar.

Beispielsweise sind Möbelteil-Bewegungssteuerungsvorrichtungen, welche eine Sichtverbindung, insbesondere eine direkte Sichtverbindung der Sende- und Empfangseinheiten, aufweisen z.B. mittels sichtbarem Licht und/oder IR verbindbar. Während Möbelteil-Bewegungssteuerungsvorrichtungen, welche in z.B. verschiedenen Möbelkorpus angeordnet sind, bevorzugt über Funk verbindbar sind.

Vorteilhafterweise umfasst die Möbelteil-Bewegungssteuerungsvorrichtung ein Bedienelement. Beispielsweise ist das Bedienelement als eine Taste, ein Druckknopf, ein Schalter, eine berührungsempfindliche Fläche oder ähnliches ausgestaltet. Bevorzugterweise ist über das Bedienelement eine gezielte Auswahl und/oder Verbindung und/oder Kopplung von zwei Möbelteil-Bewegungssteuerungsvorrichtungen möglich. Beispielsweise handelt es sich bei der Verbindung der zwei Möbelteil-Bewegungssteuerungsvorrichtungen um eine drahtlose Verbindung z.B. via Funk. Insbesondere ist die Kopplung notwendig, damit bei mehreren, insbesondere mehr als zwei, Möbelteil-Bewegungssteuerungsvorrichtungen festgelegt werden kann, welche Möbelteil-Bewegungssteuerungsvorrichtungen miteinander zusammenarbeiten. Beispielsweise welche Möbelteil-Bewegungssteuerungsvorrichtungen nahezu gleichzeitig bei einer Information die jeweilige zugeordnete Auswerfereinheit auslösen. Wird zum Beispiel eine Information, z.B. Öffnen von einer Möbelteil-Bewegungssteuerungsvorrichtung, an die gekoppelte zweite Möbelteil-Bewegungssteuerungsvorrichtung übertragen, werden die jeweiligen zugeordneten Auswerfereinheiten, ausgelöst und das bewegbare Möbelteil ist aus dem Möbelkorpus herausbewegbar. Vorteilhafterweise wird eine Information welche die Möbelteil-Bewegungssteuerungsvorrichtung erhalten hat, über die Signalübermittlungsschnittstelle an die zugeordnete Auswerfereinheit übertragen. Beispielsweise löst die Auswerfereinheit daraufhin ein herausbewegen des bewegbaren Möbelteils aus dem Möbelkorpus aus.

Beispielsweise ist auch denkbar, dass das System eine weitere, dritte Möbelteil-Bewegungssteuerungsvorrichtung umfasst.

Vorteilhaft umfasst die dritte Möbelteil-Bewegungssteuerungsvorrichtung eine, insbesondere dritte Sende- und Empfangseinheit, welche dazu ausgelegt ist, die erste, und/oder die zweite oder eine dritte Information zu senden und/oder zu empfangen. Zum Beispiel sendet die Sende- und Empfangseinheit der ersten Möbelteilteil-Bewegungssteuerungsvorrichtung die erste Information an die Sende- und Empfangseinheit der dritten Möbelteil-Bewegungssteuerungsvorrichtung. Weiter kann die Sende- und Empfangseinheit der dritten Möbelteil-Bewegungssteuerungsvorrichtung die erste und/oder die zweite und/oder die dritte Information an die erste und/oder die zweite Möbelteil-Bewegungssteuerungsvorrichtung senden.

Vorteilhafterweise sind mehrere Möbelteil-Bewegungssteuerungsvorrichtungen auf diese Art miteinander verbindbar.

Eine weitere vorteilhafte Ausgestaltung ergibt sich in der Anordnung von mehreren Möbelteil-Bewegungssteuerungsvorrichtungen, erfindungsgemäß sind zwei Möbelteil-Bewegungssteuerungsvorrichtungen als ein Paar von Möbelteil-Bewegungssteuerungsvorrichtungen angeordnet, erfindungsgemäß miteinander verbunden, und einem bewegbaren Möbelteil zuordenbar.

Weiter bevorzugt, sind z.B. vier Möbelteil-Bewegungssteuerungsvorrichtungen, welche als zwei Paare vorhanden sind. Bevorzugt sind immer zwei Möbelteil-Bewegungssteuerungsvorrichtungen an einem bewegbaren Möbelteil anordenbar und z.B. miteinander koppelbar. Beispielsweise umfasst dann eine erste Möbelteil-Bewegungssteuerungsvorrichtung an dem jeweiligen bewegbaren Möbelteil eine Funk und eine IR Sende- und Empfangseinheit, die zweite Möbelteil-Bewegungssteuerungsvorrichtung in diesem Paar nur die IR-Sende- und Empfangseinheit. Dies ergibt vorteilhaft einen kostengünstigen Aufbau der zweiten, nur mit IR ausgestatteten Möbelteil-Bewegungssteuerungsvorrichtung.

Beispielsweise sind auch vertikal übereinander angeordnete Möbelteil-Bewegungssteuerungsvorrichtungen möglich, insbesondere sind auch Paare von Möbelteil-Bewegungssteuerungsvorrichtungen vertikal übereinander anordenbar.

In einer vorteilhaften Ausgestaltung mit vertikal übereinander angeordneten Möbelteil-Bewegungssteuerungsvorrichtungen ist eine Kopplung von z.B. zwei Auswerfereinheiten an z.B. zwei verschiedenen bewegbaren Möbelteilen möglich, insbesondere an zwei vertikal übereinander angeordneten bewegbaren Möbelteilen. Beispielsweise ist dies vorteilhaft einsetzbar bei einer innenliegenden Schublade und einer äußeren Schubladen, wobei eine Front der äußeren Schublade die innenliegende Schublade verdeckt.

In einer Ausführungsvariante umfasst das Möbel die Möbelteil-Bewegungssteuerungsvorrichtung wie oben beschrieben oder das System aus Möbelteil-Bewegungssteuerungsvorrichtungen wie oben beschrieben.

### Figurenbeschreibung

Weitere Merkmale und Varianten der Vorrichtung werden nachfolgend anhand mehrerer Ausführungsbeispiele mit Hilfe von schematischen Zeichnungen erläutert.

Es zeigen:
Figur 1: ein Möbel perspektivisch von schräg oben mit einem bewegbaren Möbelteil,
Figur 2: ein weiteres Möbel im Schnitt seitlich, mit zwei bewegbaren Möbelteilen,
Figur 3: eine Rückansicht des Möbels aus Figur 2 ohne eine Rückwand, mit einer ersten Variante einer erfindungsgemäßen Möbelteil-Bewegungssteuerungsvorrichtung,
Figur 4: die Rückansicht des Möbels aus Figur 2 ohne die Rückwand, mit einer zweiten Variante einer erfindungsgemäßen Möbelteil-Bewegungssteuerungsvorrichtung.

Ein erfindungsgemäßes Möbel 1 mit einem kastenförmigen Möbelkorpus 2 und einer über Führungsmittel 3 beweglich geführten Schublade 4 ist in Figur 1 dargestellt. Die Schublade 4 ist in einer geöffneten Position relativ zum Möbelkorpus 2 dargestellt. Die Schublade 4 umfasst beispielsweise einen Schubladenboden 5, ein Frontbauteil 6, zwei gegenüberliegende Seitenbauteile 7 und eine Schubladenrückwand 8. Für eine Führung der Schublade 4 sind zwei gleichwirkende Führungsmittel 3 jeweils zwischen jedem Seitenbauteil 7 der Schublade 4 und einer dazugehörigen Korpusseitenwand 9 vorhanden. Die Schublade 4 ist über die Führungsmittel 3 am Möbelkorpus 2 in eine Öffnungsrichtung M1 und in eine Schließrichtung M2 verschiebbar gelagert. Die Führungsmittel 3 umfassen beispielsweise zwei gleichartige Teil- oder Vollauszüge. Beispielsweise ist an der Korpusseitenwand 9 eine erfindungsgemäße Möbelteil-Bewegungssteuerungsvorrichtung 10 angeordnet.

Figur 2 zeigt ein weiteres Möbel 11 in einer geschnittenen Seitendarstellung. Das Möbel 11 weist einen Möbelkorpus 12 mit einem Boden 25 auf. Beispielsweise sind an der Seitenwand 24 des Möbels 11 Führungsmittel 13 befestigt. In der gezeigten Ausführungsform umfasst das Möbel 11 zwei bewegbare Möbelteile in Form zweier Schubladen 14 und 15. Beispielsweise ist die Schublade 15 als eine innenliegende Schublade, insbesondere ein Innenschubkasten ausgebildet. Insbesondere überdeckt ein Frontbauteil 16 der äußeren Schublade 14 ein Frontbauteil 17 der innenliegenden Schublade 15. Das bewegbare Möbelteil 14 weist bevorzugt zwei Seitenbauteile 20, eine Schubladenrückwand 22 und einen Schubladenboden 18 auf. Das bewegbare Möbelteil 15 umfasst vorzugsweise zwei Seitenbauteile 21, eine Schubladenrückwand 23 und einen Schubladenboden 19. In Figur 2 ist das äußere bewegbare Möbelteil 14 weiter, in Öffnungsrichtung M1, aus dem Möbelkorpus 12 herausbewegt als das innere bewegbare Möbelteil 15.

Figur 3 zeigt eine Rückansicht des Möbels 11 aus Figur 2. Die Rückwand des Möbelkorpus 12 ist nicht dargestellt. In der gezeigten Ausführungsform sind die beispielsweise vier Möbelteil-Bewegungssteuerungsvorrichtungen 10, 36, 37, 38 an der Rückwand (nicht gezeigt) angeordnet.

Die Möbelteil-Bewegungssteuerungsvorrichtung 10 umfasst eine Auswerfereinheit 26, ein Bedienelement 27, eine Signalübermittlungsschnittstelle 28, und eine Sende- und Empfangseinheit 29. Die Möbelteil-Bewegungssteuerungsvorrichtungen 36, 37, 38 umfassen ebenfalls jede die Auswerfereinheit 26, das Bedienelement 27, die Signalübermittlungsschnittstelle 28 und die Sende- und Empfangseinheit 29. Zur leichteren Lesbarkeit sind nur die Möbelteil-Bewegungssteuerungsvorrichtungen unterschieden, Komponenten der Möbelteil-Bewegungssteuerungsvorrichtungen aber nicht.

In der in Figur 3 gezeigten Ausführungsform sind an dem bewegbaren Möbelteil 14 zwei Möbelteil-Bewegungssteuerungsvorrichtungen 10 und 36 angeordnet, am bewegbaren Möbelteil 15 sind die zwei Möbelteil-Bewegungssteuerungsvorrichtungen 37 und 38 angeordnet. Bevorzugt sind die jeweils zwei Möbelteil-Bewegungssteuerungsvorrichtungen an der rechten und linken Seite des bewegbaren Möbelteils 14 bzw. 15 angeordnet. Beispielsweise ist die Möbelteil-Bewegungssteuerungsvorrichtung 10 in die Auswerfereinheit 26 eingebaut, insbesondere integriert. Die Auswerfereinheit 26 und die Möbelteil-Bewegungssteuerungsvorrichtung 10 sind über die Signalübermittlungsschnittstelle 28 miteinander verbunden. Weiter bevorzugt sind an der Möbelteil-Bewegungssteuerungsvorrichtung 10 das Bedienelement 27 und die Sende- und Empfangseinheit 29 angeordnet, insbesondere eingebaut. Für die Möbelteil-Bewegungssteuerungsvorrichtungen 36 bis 38 gilt entsprechendes.

Beispielsweise sind bei der, in Figur 3, dargestellten Ausführungsform immer zwei Möbelteil-Bewegungssteuerungsvorrichtungen 10 und 36, bzw. 37 und 38 mittels z.B. IR-Licht 35 verbindbar. Beispielsweise erfolgt mittels z.B. IR-Licht 35 in dieser Ausführungsform eine Signal- und/oder Informationsweitergabe zwischen zwei Möbelteil-Bewegungssteuerungsvorrichtungen 10 und 36 und/oder 37 und 38. Die Informationsweitergabe ist in Figur 3 gestrichelt mit Bezugszeichen 35 (IR-Licht) angedeutet.

Figur 4 zeigt eine Rückansicht des Möbels 11 aus Figur 2. Die Rückwand des Möbelkorpus 12 ist nicht dargestellt. In der gezeigten weiteren Ausführungsvariante gemäß Figur 4 sind die beispielsweise vier Möbelteil-Bewegungssteuerungsvorrichtungen 30, 39, 40, 41 an der (nicht dargestellten) Rückwand angeordnet.

In dieser weiteren Ausführungsvariante ist beispielsweise die Möbelteil-Bewegungssteuerungsvorrichtung 30 getrennt von der Auswerfereinheit 31 an der Rückwand angeordnet. Möbelteil-Bewegungssteuerungsvorrichtung 30 und Auswerfereinheit 31 sind über die Signalübermittlungsschnittstelle 32 miteinander verbunden. Beispielsweise umfasst die Möbelteil-Bewegungssteuerungsvorrichtung 30 das Bedienelement 33 und die Sende- und Empfangseinheit 34. Insbesondere sind das Bedienelement 33 und die Sende- und Empfangseinheit 34 an der Möbelteil-Bewegungssteuerungsvorrichtung 30 angeordnet, insbesondere eingebaut. Für die Möbelteil-Bewegungssteuerungsvorrichtungen 39, 40 und 41 gilt entsprechendes.

In der in Figur 4 dargestellten Ausführungsform, sind z.B. immer zwei Möbelteil-Bewegungssteuerungsvorrichtungen 30 und/oder 39 und/oder 40 und/oder 41 mittels z.B. IR-Licht 35 verbindbar. Mittels beispielsweise IR-Licht 35 erfolgt in dieser Ausführungsform eine Signal- und/oder Informationsweitergabe zwischen zwei Möbelteil-Bewegungssteuerungsvorrichtungen 30 und/oder 39 und/oder 40 und/oder 41. Die Informationsweitergabe ist in Figur 4 gestrichelt mit Bezugszeichen 35 (IR-Licht) angedeutet.

Beispielsweise ist eine Kopplung von zwei vertikal übereinander angeordneten Möbelteil-Bewegungsteuerungsvorrichtungen 10 und 38, bzw. 36 und 37, bzw. 30 und 41, bzw. 39 und 40, insbesondere mittels IR-Licht 35 möglich.

Beispielsweise ist die, in den Figuren 3 und 4 gezeigte Anordnung mit vier Möbelteil-Bewegungssteuerungsvorrichtungen 10, 36, 37, 38 bzw. 30, 39, 40, 41 vorteilhaft bei zwei großen und breiten bewegbaren Möbelteilen. Beispielsweise wird eine Öffnungsinformation von der Möbelteil-Bewegungssteuerungsvorrichtung 10 an die weiteren Möbelteil-Bewegungssteuerungsvorrichtungen 36, 37, 38 weitergegeben. Dies führt vorteilhaft zu einem, insbesondere gleichzeitigen herausbewegen der bewegbaren Möbelteile 14 und 15. Für die Möbelteil-Bewegungssteuerungsvorrichtungen 30, 39, 40, 41 gilt entsprechendes.

Beispielsweise ist in der, in Figur 3 bzw. Figur 4 gezeigten Anordnung von Möbelteil-Bewegungssteuerungsvorrichtungen 10, 36, 37, 38 bzw. 30, 39, 40, 41 nur eine Möbelteil-Bewegungssteuerungsvorrichtung, z.B. die Möbelteil-Bewegungssteuerungsvorrichtung 10 bzw. 30 dazu ausgelegt Informationen zu senden und zu empfangen. Insbesondere sind die restlichen Möbelteil-Bewegungssteuerungsvorrichtungen 36, 37, 38 bzw. 39, 40, 41 nur dazu ausgelegt die Informationen zu empfangen.

Beispielsweise ist auch eine Informationsweitergabe und/oder Kopplung von mehreren Möbelteil-Bewegungssteuerungsvorrichtungen 10, 36, 37, 38, 30, 39, 40, 41 mittels Funk möglich.

### Bezugszeichenliste

1 Möbel
2 Möbelkorpus
3 Führungsmittel
4 Bewegbares Möbelteil
5 Schubladenboden
6 Frontbauteil
7 Seitenbauteil
8 Schubladenrückwand
9 Korpusseitenwand
10 Möbelteil-Bewegungssteuerungsvorrichtung
11 Möbel
12 Möbelkorpus
13 Führungsmittel
14 Bewegbares Möbelteil
15 Bewegbares Möbelteil
16 Frontbauteil
17 Frontbauteil
18 Schubladenboden
19 Schubladenboden
20 Seitenbauteil
21 Seitenbauteil
22 Schubladenrückwand
23 Schubladenrückwand
24 Seitenwand
25 Boden
26 Auswerfereinheit
27 Bedienelement
28 Signalübermittlungsschnittstelle
29 Sende- und Empfangseinheit
30 Möbelteil-Bewegungssteuerungsvorrichtung
31 Auswerfereinheit
32 Signalübermittlungsschnittstelle
33 Bedienelement
34 Sende- und Empfangseinheit
35 IR-Licht
36 Möbelteil-Bewegungssteuerungsvorrichtung
37 Möbelteil-Bewegungssteuerungsvorrichtung
38 Möbelteil-Bewegungssteuerungsvorrichtung
39 Möbelteil-Bewegungssteuerungsvorrichtung
40 Möbelteil-Bewegungssteuerungsvorrichtung
41 Möbelteil-Bewegungssteuerungsvorrichtung

## Patentansprüche

1. System aus mindestens zwei Möbelteil-Bewegungssteuerungsvorrichtungen (10, 30, 36, 37, 38, 39, 40, 41) zur Montage an einem Möbelkorpus (2, 12) eines Möbels (1, 11) und/oder an einem bewegbaren Möbelteil (4, 14, 15) des Möbels (1, 11), wobei das bewegbare Möbelteil (4, 14, 15) über Führungsmittel (3, 13) an dem Möbelkorpus (2, 12) des Möbels (1, 11) geführt ist, wobei an dem Möbelkorpus (2, 12) und/oder am bewegbaren Möbelteil (4, 14, 15) mehrere Auswerfereinheiten (26, 31) angeordnet sind, wobei jeder der mindestens zwei Möbelteil-Bewegungssteuerungsvorrichtungen (10, 30, 36, 37, 38, 39, 40, 41) einer der Auswerfereinheiten (26, 31) zuordenbar ist und jede der mindestens zwei Möbelteil-Bewegungssteuerungsvorrichtungen (10, 30, 36, 37, 38, 39, 40, 41) mit der zugeordneten Auswerfereinheit (26, 31) verbindbar ist, wobei die Auswerfereinheiten (26, 31) dazu ausgelegt sind, die Bewegung des bewegbaren Möbelteils (4, 14, 15) zu beeinflussen, **dadurch gekennzeichnet, dass** jede der mindestens zwei Möbelteil-Bewegungssteuerungsvorrichtungen (10, 30, 36, 37, 38, 39, 40, 41) mindestens eine Sende- und Empfangseinheit (29, 34) aufweist, welche dazu ausgelegt ist, eine erste Information von einer zweiten der mindestens zwei Möbelteil-Bewegungssteuerungsvorrichtungen (10, 30, 36, 37, 38, 39, 40, 41) drahtlos zu empfangen und/oder eine Information an die zweite Möbelteil-Bewegungssteuerungsvorrichtung (10, 30, 36, 37, 38, 39, 40, 41) drahtlos zu senden, wobei zwei Möbelteil-Bewegungssteurerungsvorrichtungen (10, 30, 36, 37, 38, 39, 40, 41) als ein Paar angeordnet und miteinander verbunden zu einem bewegbaren Möbelteil zuordenbar sind (4, 14, 15).

2. System aus mindestens zwei Möbelteil-Bewegungssteuerungsvorrichtung (10, 30, 36, 37, 38, 39, 40, 41) nach Anspruch 1, **dadurch gekennzeichnet, dass** eine Möbelteil-Bewegungssteuerungsvorrichtung (10, 30, 36, 37, 38, 39, 40, 41) dazu ausgelegt ist, elektromagnetische Wellen zu senden und/oder zu empfangen.

3. System aus mindestens zwei Möbelteil-Bewegungssteuerungsvorrichtung (10, 30, 36, 37, 38, 39, 40, 41) nach Anspruch 2, **dadurch gekennzeichnet, dass** die Möbelteil-Bewegungssteuerungsvorrichtung (10, 30, 36, 37, 38, 39, 40, 41) dazu ausgelegt ist, elektromagnetische Wellen im Bereich des IR (Infra-Rot) zu senden und/oder zu empfangen.

4. System aus mindestens zwei Möbelteil-Bewegungssteuerungsvorrichtung (10, 30, 36, 37, 38, 39, 40, 41) nach Anspruch 2, **dadurch gekennzeichnet, dass** die Möbelteil-Bewegungssteuerungsvorrichtung (10, 30, 36, 37, 38, 39, 40, 41) dazu ausgelegt ist, elektromagnetische Wellen mit Frequenzen im Bereich der GHz-Frequenzen zu senden und/oder zu empfangen.

5. System aus mindestens zwei Möbelteil-Bewegungssteuerungsvorrichtung (10, 30, 36, 37, 38, 39, 40, 41) nach Anspruch 2, **dadurch gekennzeichnet, dass** an einer Möbelteil-Bewegungssteuerungsvorrichtung (10, 30, 36, 37, 38, 39, 40, 41) zwei verschiedene Sende- und Empfangseinheiten (29, 34) vorhanden sind.

6. System aus mindestens zwei Möbelteil-Bewegungssteuerungsvorrichtung (10, 30, 36, 37, 38, 39, 40, 41) nach einem der vorhergehenden Ansprüche, **dadurch gekennzeichnet, dass** eine der mindestens zwei Möbelteil-Bewegungssteuerungsvorrichtungen (10, 30, 36, 37, 38, 39, 40, 41) mit der Auswerfereinheit (26, 31) über eine Signalübermittlungsschnittstelle (28, 32) verbunden ist und die Auswerfereinheit (26, 31) dazu ausgelegt ist, Informationen, welche von der Möbelteil-Bewegungssteuerungsvorrichtung (10, 30, 36, 37, 38, 39, 40, 41) über die Signalübermittlungsschnittstelle (28, 32) an die Auswerfereinheit ((26, 31) übertragen werden, zur Bewegungsbeeinflussung des bewegbaren Möbelteils (4, 14, 15) zu verwenden.

7. System aus mindestens zwei Möbelteil-Bewegungssteuerungsvorrichtung (10, 30, 36, 37, 38, 39, 40, 41) nach einem der vorhergehenden Ansprüche, **dadurch gekennzeichnet, dass** ein Bedienelement (27, 33) an einer Möbelteil-Bewegungssteuerungsvorrichtung (10, 30, 36, 37, 38, 39, 40, 41) vorhanden ist.

8. System aus mindestens zwei Möbelteil-Bewegungssteuerungsvorrichtung (10, 30, 36, 37, 38, 39, 40, 41) nach einem der vorhergehenden Ansprüche, **dadurch gekennzeichnet, dass** an einer Möbelteil-Bewegungssteuerungsvorrichtung (10, 30, 36, 37, 38, 39, 40, 41) eine Energieversorgung ausgebildet ist.

9. System aus mindestens zwei Möbelteil-Bewegungssteuerungsvorrichtungen (10, 30, 36, 37, 38, 39, 40, 41) nach einem der vorhergehenden Ansprüche, **dadurch gekennzeichnet, dass** zwei Möbelteil-Bewegungssteuerungsvorrichtungen (10, 30, 36, 37, 38, 39, 40, 41) derart angeordnet sind, dass eine Sichtverbindung zwischen den Sende- und Empfangseinheiten (29, 34) besteht.

10. Möbel mit einem System nach einem der vorhergehenden Ansprüche.

## Claims

1. System comprising at least two furniture part movement control devices (10, 30, 36, 37, 38, 39, 40, 41) for mounting on a furniture body (2, 12) of an item of furniture (1, 11) and/or on a movable furniture part (4, 14, 15) of the item of furniture (1, 11), wherein the movable furniture part (4, 14, 15) is guided on the furniture body (2, 12) of the item of furniture (1, 11) via guide means (3, 13), wherein a plurality of ejector units (26, 31) are arranged on the furniture body (2, 12) and/or on the movable furniture part (4, 14, 15), wherein each of the at least two furniture part movement control devices (10, 30, 36, 37, 38, 39, 40, 41) can be assigned to one of the ejector units (26, 31) and each of the at least two furniture part movement control devices (10, 30, 36, 37, 38, 39, 40, 41) can be connected to the assigned ejector unit (26, 31), wherein the ejector units (26, 31) are designed to influence the movement of the movable furniture part (4, 14, 15), **characterized in that** each of the at least two furniture part movement control devices (10, 30, 36, 37, 38, 39, 40, 41) has at least one transmitting and receiving unit (29, 34), which is designed to wirelessly receive a first item of information from a second of the at least two furniture part movement control devices (10, 30, 36, 37, 38, 39, 40, 41) and/or to wirelessly transmit an item of information to the second furniture part movement control device (10, 30, 36, 37, 38, 39, 40, 41), wherein two furniture part movement control devices (10, 30, 36, 37, 38, 39, 40, 41) are arranged as a pair and connected to each other as to be associated with a movable furniture part (4, 14, 15).

2. System comprising at least two furniture part movement control devices (10, 30, 36, 37, 38, 39, 40, 41) according to Claim 1, **characterized in that** a furniture part movement control device (10, 30, 36, 37, 38, 39, 40, 41) is designed to transmit and/or receive electromagnetic waves.

3. System comprising at least two furniture part movement control devices (10, 30, 36, 37, 38, 39, 40, 41) according to Claim 2, **characterized in that** the furniture part movement control device (10, 30, 36, 37, 38, 39, 40, 41) is designed to transmit and/or receive electromagnetic waves in the IR (infrared) range.

4. System comprising at least two furniture part movement control devices (10, 30, 36, 37, 38, 39, 40, 41) according to Claim 2, **characterized in that** the furniture part movement control device (10, 30, 36, 37, 38, 39, 40, 41) is designed to transmit and/or receive electromagnetic waves having frequencies in the GHz frequency range.

5. System comprising at least two furniture part movement control devices (10, 30, 36, 37, 38, 39, 40, 41) according to Claim 2, **characterized in that** two different transmitting and receiving units (29, 34) are present on a furniture part movement control device (10, 30, 36, 37, 38, 39, 40, 41).

6. System comprising at least two furniture part movement control devices (10, 30, 36, 37, 38, 39, 40, 41) according to any of the preceding claims, **characterized in that** one of the at least two furniture part movement control devices (10, 30, 36, 37, 38, 39, 40, 41) is connected to the ejector unit (26, 31) via a signal transmission interface (28, 32), and the ejector unit (26, 31) is designed to use information that is transmitted by the furniture part movement control apparatus (10, 30, 36, 37, 38, 39, 40, 41) via the signal transmission interface (28, 32) to the ejector unit (26, 31) to influence the movement of the movable furniture part (4, 14, 15).

7. System comprising at least two furniture part movement control devices (10, 30, 36, 37, 38, 39, 40, 41) according to any of the preceding claims, **characterized in that** an operating element (27, 33) is present on a furniture part movement control device (10, 30, 36, 37, 38, 39, 40, 41).

8. System comprising at least two furniture part movement control devices (10, 30, 36, 37, 38, 39, 40, 41) according to any of the preceding claims, **characterized in that** an energy supply is formed on a furniture part movement control device (10, 30, 36, 37, 38, 39, 40, 41).

9. System comprising at least two furniture part movement control devices (10, 30, 36, 37, 38, 39, 40, 41) according to any of the preceding claims, **characterized in that** two furniture part movement control devices (10, 30, 36, 37, 38, 39, 40, 41) are arranged in such a way that there is a visual connection between the transmitting and receiving units (29, 34).

10. Item of furniture having a system according to any of the preceding claims.

## Revendications

1. Système constitué d'au moins deux dispositifs de commande de mouvement de partie de meuble (10, 30, 36, 37, 38, 39, 40, 41) pour le montage sur un corps de meuble (2, 12) d'un meuble (1, 11) et/ou sur une partie de meuble mobile (4, 14, 15) du meuble (1, 11), la partie de meuble mobile (4, 14, 15) étant guidée sur le corps de meuble (2, 12) du meuble (1, 11) par l'intermédiaire de moyens de guidage (3, 13), plusieurs unités d'éjection (26, 31) étant disposées sur le corps de meuble (2, 12) et/ou sur la partie de meuble mobile (4, 14, 15), chacun des au moins deux dispositifs de commande de mouvement de partie de meuble (10, 30, 36, 37, 38, 39, 40, 41) pouvant être associé à l'une des unités d'éjection (26, 31) et chacun des au moins deux dispositifs de commande de mouvement de partie de meuble (10, 30, 36, 37, 38, 39, 40, 41) pouvant être relié à l'unité d'éjection (26, 31) associée, les unités d'éjection (26, 31) étant conçues pour influencer le mouvement de la partie de meuble mobile (4, 14, 15), **caractérisé en ce que** chacun des au moins deux dispositifs de commande de mouvement de partie de meuble (10, 30, 36, 37, 38, 39, 40, 41) présente au moins une unité d'émission et de réception (29, 34), laquelle est conçue pour recevoir sans fil une première information en provenance d'un deuxième des au moins deux dispositifs de commande de mouvement de partie de meuble (10, 30, 36, 37, 38, 39, 40, 41) et/ou pour envoyer sans fil une information au deuxième dispositif de commande de mouvement de partie de meuble (10, 30, 36, 37, 38, 39, 40, 41), deux dispositifs de commande de mouvement de partie de meuble (10, 30, 36, 37, 38, 39, 40, 41) étant disposés en tant que paire et pouvant être associés, une fois reliés entre eux, a une partie de meuble mobile (4, 14, 15).

2. Système constitué d'au moins deux dispositifs de commande de mouvement de partie de meuble (10, 30, 36, 37, 38, 39, 40, 41) selon la revendication 1, **caractérisé en ce qu'**un dispositif de commande de mouvement de partie de meuble (10, 30, 36, 37, 38, 39, 40, 41) est conçu pour émettre et/ou recevoir des ondes électromagnétiques.

3. Système constitué d'au moins deux dispositifs de commande de mouvement de partie de meuble (10, 30, 36, 37, 38, 39, 40, 41) selon la revendication 2, **caractérisé en ce que** le dispositif de commande de mouvement de partie de meuble (10, 30, 36, 37, 38, 39, 40, 41) est conçu pour émettre et/ou recevoir des ondes électromagnétiques dans la plage IR (infrarouge).

4. Système constitué d'au moins deux dispositifs de commande de mouvement de partie de meuble (10, 30, 36, 37, 38, 39, 40, 41) selon la revendication 2, **caractérisé en ce que** le dispositif de commande de mouvement de partie de meuble (10, 30, 36, 37, 38, 39, 40, 41) est conçu pour émettre et/ou recevoir des ondes électromagnétiques présentant des fréquences dans la plage des fréquences GHz.

5. Système constitué d'au moins deux dispositifs de commande de mouvement de partie de meuble (10, 30, 36, 37, 38, 39, 40, 41) selon la revendication 2, **caractérisé en ce que** deux unités d'émission et de réception (29, 34) différentes sont présentes sur un dispositif de commande de mouvement de partie de meuble (10, 30, 36, 37, 38, 39, 40, 41).

6. Système constitué d'au moins deux dispositifs de commande de mouvement de partie de meuble (10, 30, 36, 37, 38, 39, 40, 41) selon l'une quelconque des revendications précédentes, **caractérisé en ce que** l'un des au moins deux dispositifs de commande de mouvement de partie de meuble (10, 30, 36, 37, 38, 39, 40, 41) est relié à l'unité d'éjection (26, 31) par l'intermédiaire d'une interface de transmission de signaux (28, 32) et **en ce que** l'unité d'éjection (26, 31) est conçue pour utiliser, afin d'influencer le mouvement de la partie de meuble mobile (4, 14, 15), des informations qui sont transmises du dispositif de commande de mouvement de partie de meuble (10, 30, 36, 37, 38, 39, 40, 41) à l'unité d'éjection (26, 31) par l'intermédiaire de l'interface de transmission de signaux (28, 32).

7. Système constitué d'au moins deux dispositifs de commande de mouvement de partie de meuble (10, 30, 36, 37, 38, 39, 40, 41) selon l'une quelconque des revendications précédentes, **caractérisé en ce qu'**un élément d'actionnement (27, 33) est présent sur un dispositif de commande de mouvement de partie de meuble (10, 30, 36, 37, 38, 39, 40, 41).

8. Système constitué d'au moins deux dispositifs de commande de mouvement de partie de meuble (10, 30, 36, 37, 38, 39, 40, 41) selon l'une quelconque des revendications précédentes, **caractérisé en ce qu'**une alimentation en énergie est réalisée sur un dispositif de commande de mouvement de partie de meuble (10, 30, 36, 37, 38, 39, 40, 41).

9. Système constitué d'au moins deux dispositifs de commande de mouvement de partie de meuble (10, 30, 36, 37, 38, 39, 40, 41) selon l'une quelconque des revendications précédentes, **caractérisé en ce que** deux dispositifs de commande de mouvement de partie de meuble (10, 30, 36, 37, 38, 39, 40, 41) sont disposés de telle sorte qu'il existe une liaison visuelle entre les unités d'émission et de réception (29, 34).

10. Meuble comprenant un système selon l'une quelconque des revendications précédentes.
